# EUROPÄISCHE PATENTSCHRIFT

(11) **EP 0 005 444 B1**
(45) Veröffentlichungstag und Bekanntmachung des Hinweises auf die Patenterteilung: **15.10.1980**
(21) Anmeldenummer: 79101069.7
(22) Anmeldetag: 09.04.1979
(51) Int. Cl.: B65B 69/00

(54) **Wickelkopf**
Winding head
Tête d'enroulement

(30) Priorität: 16.05.1978 DE 2821336
(43) Veröffentlichungstag der Anmeldung: 28.11.1979
(73) Patentinhaber: B + G-Fördertechnik G.m.b.H., D-53879 Euskirchen (DE)
(72) Erfinder: Gronau, Kurt, D-5350 Euskirchen (DE)
(74) Vertreter: Dahlke, Werner

## Beschreibung

Die Erfindung betrifft einen Wickelkopf, insbesondere zum Entdrahten von Ballen in Verbindung mit einer Schneidvorrichtung, bestehend aus einem zylindrischen Drahtaufnahmeteii, das an seinem Arbeitsende einen Aufnahmeschlitz zum Ergreifen des Drahtes aufweist und zwischen zwei Drahtführungsschlitzen angeordnet ist, sowie einer Einrichtung zum axialen Abschieben des aufgewickelten Drahtes vom Drahtaufnahmeteil.

Ein bekannter Wickelkopf der genannten Art, der aus der US-PS 3 513 522 bekannt ist, besteht im wesentlichen aus einer Stange mit Vollprofil und weist an seinem Arbeitsende einen achsparallelen, durch di-i Stanqe verlaufenden Schlitz auf. Die Stange ist an einer oberhalb des zu entdrahtenden Ballens parallel zur Aufstandsfläche des Ballens verlaufenden Ebene axialverschieblich geführt. Wenn die den Ballen umgebenden Drähte mit Hilfe der Schneidvorrichtung durchtrennt worden sind, werden die parallelverlaufenden. durchtrennten Drähte mit einer der Schneidvorrichtung nachgeschalteten Aufnahmevorrichtung zusammengefaßt und von dem Ballen abgehoben. Erst dann wird der Wickelkopf in Axialrichtung verschoben, bis er mit seinem Aufnahmeschlitz über die abgehobenen, durchtrennten Drähte greift. Dann wird der Wickelkopf in Drehung versetzt und spult die Drahtenden auf, bis ein dichter Drahtwickel entstanden ist. Dann fährt der Wickelkopf in seine Ausgangslage zurück und streift dabei die aufgespulten Drahtenden ab. Eine solche Vorrichtung ist relativ aufwendig, denn ' sie erfordert eine zusätzliche Einrichtung zum Zusammenfassen der durchtrennten Drahtabschnitte und zum Abheben derselben von dem Ballen.

Der Erfindung liegt die Aufgabe zugrunde, einen Wickelkopf zu schaffen, der ohne Zuhilfenahme weiterer Vorrichtungen Drahtenden ergreifen und aufspulen kann und insbesondere bei Verwendung zum Entdrahten von Ballen ohne Zuhilfenahme einer gesonderten Abhebevorrichtung die noch am Ballen anliegenden Drähte unmittelbar ergreifen kann.

Erfindungsgemäß wird diese Aufgabe dadurch gelöst, daß das Drahtaufnahmeteil ein rohrförmiger Innenzylinder ist, daß die am Arbeitsende des Drahtaufnahr.1eteils vorgesehene Drahtaufnahmeöffnung durch mindestens zwei vom Arbeitsende des rohrförmigen Innenzylinders ausgehende schraubenlinienförmige, die Zylinderwand durchdringende Schlitze gebildet ist, daß der rohrförmige Innenzylinder in einem Abstand von einem Außenzylinder umgeben ist, der mindestens zwei ebenfalls von seinem Arbeitsende ausgehende schraubenlinienförmige, gegenläufig zu den Schlitzen des rohrförmigen Innenzylinders verlaufende Schlitze aufweist, und daß die beiden Zylinder relativ zueinander drehbar sind.

Bei Verwendung des erfindungsgemäßen Wickelkopfes in einer Ballenentdrahtungseinrichtung wird der Wickelkopf vorzugsweise derart angeordnet, daß er auf der der Schneidvorrichtung gegenüberliegenden Seite des Ballens angreifen kann. Nachdem der Draht auf der gegenüberliegenden Seite durchtrennt ist, wird entweder der Wickelkopf gegen den Ballen oder der Ballen derart gegen den Wickelkopf gefahren, daß das stirnseitige Arbeitsende des Wickelkopfes unmittelbar an dem zu durchtrennenden Draht anliegt. Wenn die beiden zu dem Wickelkopf gehörenden Zylinder relativ zueinander verdreht werden, spult sich der Draht auf dem rohrförmigen Innenzylinder auf, so daß er von dem Ballen abgezogen wird und daraus ein kleiner, fester Drahtwickel entsteht, der sich leicht sammeln und abtransportieren läßt. Zum Sammeln der Drahtwickel kann unterhalb des Wickelkopfes ein Auffangbehälter stehen, in welchen der Wickel bei gegenläufiger Relativdrehung der Zylinder aus dem Wickelkopf ausgestoßen wird. Die beiden relativ zueinander drehbaren Zylinder des Wickelkopfes sind vorzugsweise achsparallel zueinander angeordnet, so daß der den Aufnahmeraum für den Drahtwickel bildende Zwischenraum zwischen den beiden Zylindern über seine gesamte Länge einen konstanten Querschnitt aufweist und einem Verklemmen des Drahtes entgegenwirkt.

Der Außenzylinder des Wickelkopfes steht vorzugsweise fest, während der rohrförmige Innenzylinder in beiden Richtungen drehbar ist. Bei dieser Konstruktion ergreift der rohrförmige Innenzylinder den Draht in seinen schraubenlinienförmigen Schlitzen, zieht ihn bis zum Ende der Schlitze in den Zylinder hinein und wickelt ihn dann auf seinem äußeren Umfang auf, während die Schlitze des äußeren Zylinders dazu dienen, den Draht in den Zwischenraum zwischen den beiden Zylindern hineinzuführen.

Der rohrförmige Innenzylinder sitzt vorzugsweise auf einer Welle eines Motors, vorzugsweise eines Elektro-Getriebemotors mit einer langsamen Ausgangsdrehzahl. Es kann aber auch beispielsweise ein Hydromotor vorgesehen sein. Der Motor ist vorzugsweise so ausgebildet, daß er in der Weise einstellbar ist, daß seine Welle im Stillstand eine bestimmte Stellung relativ zu dem aufzunehmenden Draht einnimmt. Dies hat den Vorteil, daß der Draht sicherer und einfacher von den Schlitzen des rohrförmigen Innenzylinders aufgenommen wird. Wenn, wie es vorzugsweise der Fall ist, der rohrförmige Innenzylinder zwei Aufnahmeschlitze aufweist, so wird der Motor so eingestellt, daß die Eingangsenden der Schlitze genau über dem Draht stehen.

Um ein leichteres Ergreifen des Drahtes durch den Innenzylinder zu gewährleisten, kann das Arbeitsende des rohrförmigen Innenzylinders ein Stück über das Arbeitsende des Außenzylinders hinaus vorstehen.

Die Schlitze des rohrförmigen Innenzylinders erstrecken sich zweckmäßig weiter nach hinten vom Arbeitsende weg als die des Außenzylinders, so daß der Draht gut in den Zwischenraum zwischen den beiden Zylindern hineingezogen und sicher aufgewickelt werden kann.

Die beiden in jedem Zylinder vorgesehenen Schlitze können in einem Winkel von etwa 30 bis 50° zur Zylinderachse geneigt sein und zu den Arbeitsenden der Zylinder hin erweitert sein. Die Erweiterungen der Schlitze sind dabei zweckmäßig einseitig auf den stumpfen Seiten ausgebildet, die den am stirnseitigen Zylinderende vorgesehenen Spitzen gegenüberliegen. Dadurch bleiben die Spitzen, die den Draht in die Schlitze hereinführen, erhalten, während durch den abgeflachten, erweiterten gegenüberliegenden Bereich ein freier Raum entsteht, so daß die Zylinder besser an den Draht herangeführt werden und diesen aufnehmen können. Die einseitig ausgearbeiteten Schlitzerweiterungen erstrecken sich vorzugsweise bis nahe zu den stirnseitigen Spitzen des nächsten Schlitzes.

Der rohrförmige Innenzylinder ist vorzugsweise exzentrisch zu dem Außenzylinder angeordnet, wodurch erreicht wird, daß ein sehr enger, fester Wickel entsteht, dessen Abmessungen durch die engste Stelle des Zwischenraumes zwischen den beiden Zylindern bestimmt werden.

Das Auswerfen des Drahtwickels. erfolgt normalerweise dadurch, daß der rohrförmige Innenzylinder gegenläufig gedreht wird, so daß der Wickel, der sich am Innendurchmesser des Außenzylinders abstützt, aus dem Zwischenraum herausgeschraubt wird. Da der Wickelkopf jedoch für Drähte verschiedenster Art verwendet werden soll, kann es beispielsweise bei solchen Drähten, die plastisch leicht verformbar sind oder keine ausreichende Steifigkeit aufweisen, vorkommen, daß der Draht auf dem rohrförmigen Innenzylinder verbleibt. Zur Unterstützung des Auswerfvorganges kann daher in dem freien Querschnitt zwischen der Außenfläche des rohrförmigen Innenzylinders und der Innenfläche des Außenzylinders ein zusätzlicher Auswerfer angeordnet sein. Dieser kann aus einem den freien Querschnitt zwischen den beiden Zylindern ausfüllenden Ring bestehen, der relativ zu den Zylindern in axialer Richtung verschieblich ist.

Der Wickelkopf kann in Querrichtung zu den aufzunehmenden Drähten verfahrbar und in axialer Richtung verschiebbar sein, so daß die relativ schweren Ballen beim Entdrahten nicht verschoben zu werden brauchen. Zum Aufspüren der Drähte kann der Wickelkopf mit einem automatisch arbeitenden Drahtsucher kombiniert sein, der die Querverschiebung unterbricht, sobald er sich über dem Draht befindet, und den Wickelvorgang auslöst.

Die Erfindung ist in der Zeichnung beispielsweise veranschaulicht und im nachstehenden im einzelnen anhand der Zeichnung beschrieben. Es zeigen:
Fig. 1 eine Ansicht des Wickelkopfs in Richtung auf sein Arbeitsende, Fig. 2 einen Schnitt entlang der Linie 11-11 aus Fig. 1, Fig. 3 eine Ansicht des Vorderteils des Wickelkopfs in perspektivischer Darstellung, Fig. 4 eine Abwicklung des Innenzylinders und Fig. 5 eine Abwicklung des Außenzylinders.

Nach der Zeichnung besteht der Wickelkopf 1 im wesentlichen aus einem rohrförmigen Innenzylinder 2, einem diesen in einem Abstand umgebenden Außenzylinder 3 sowie einem Elektro-Getriebemotor 4 zum Antrieb des tnnenzyiinders 2.

Der rohrförmige Innenzylinder 2 ist mit zwei von seinem Arbeitsende 5 ausgehenden schraubenlinienförmigen, in die Zylinderwand eingelassenen durchgehenden Schlitzen 6 und 7 versehen, die um 180° zueinander versetzt angeordnet sind.

Wie aus der in Fig. 4 dargestellten Abwicklung des rohrförmigen Innenzylinders 2 hervorgeht, sind die Schlitze 6 und 7 um etwa 30 bis 40° zur Zylinderachse geneigt angeordnet und sind am Stirnende 5 mit einseitigen Erweiterungen 8 versehen. Die Erweiterungen 8 der Schlitze sind dabei auf der stumpfen Schlitzseite ausgebildet, die den am stirnseitigen Arbeitsende 5 vorgesehenen Spitzen 9 gegenüberliegen und sich bis zu der Spitze des folgenden Schlitzes erstrecken. Am Arbeitsende 5 des rohrförmigen Innenzylinders erstrecken sich die Schlitze folglich über einen Kreisbogen von nahezu 180°, so daß das Stirnende lediglich durch die beiden Spitzen 9 gebildet ist.

Der dem Arbeitsende 5 gegenüberliegende Teil des rohrförmigen Innenzylinders 2 ist als Aufsteckhülse 10 ausgebildet, die formschlüssig über die Antriebswelle 11 des Motors 4 greift. In Drehrichtung wird die Aufsteckhütse 10 von einer auf der Antriebswelle 11 sitzenden und in eine Nut 12 eingreifende Feder 13 mitgenommen und in axialer Richtung wird die Hülse durch eine in die Stirnseite der Antriebswelle 11 eingedrehte Schraube 14 gehalten, deren Kopf 15 an einer Innenschulter 16 der inneren Bohrung des rohrförmigen Innenzylinders 2 anliegt.

Der den rohrförmigen Innenzylinder 2 in einem Abstand umgebende Außenzylinder 3 ist stationär angeordnet. Über einen Flansch 17, der an dem dem Arbeitsende 18 abgewandten Ende des Außenzylinders 3 angeordnet ist, ist dieser an einem Halteflansch 19 befestigt, der über eine die Antriebswelle 11 mit Abstand umgebende Stützhülse 20 mit der Stirnplatte 21 eines Gestells 22, an der auch der Motor 4 befestigt ist, verbunden ist. Die Achsen des rohrförmigen Innenzylinders 2 und des Außenzylinders 3 liegen im Abstand zueinander parallel in einer horizontalen Ebene, so daß der rohrförmige Innenzylinder 2 exzentrisch zu dem Außenzylinder 3 angeordnet ist.

Der Außenzylinder 3 ist ebenso wie der rohrförmige Innenzylinder 2 mit zwei von seinem Arbeitsende 18 ausgehenden schraubenlinienförmigen Schlitzen 23 und 24 versehen, die gegenläufig zu den Schlitzen 6 und 7 des rohrförmigen Innenzylinders 2 verlaufen. Die Schlitze 23 und 24 sind etwa 40 bis 45° zur Zylinderachse geneigt und weisen am Arbeitsende einseitige Erweiterungen 25, die den Spitzen 26 gegenüberliegen und sich bis zu der jeweiligen Spitze des folgenden Schlitzes erstrecken.

Die dem Arbeitsende 18 gegenüberliegenden Enden 27 der Schlitze 23 und 24 enden in einer Ebene, die näher an dem Arbeitsende liegt als diejenige Ebene, die durch die Erden 28 der Schlitze 6 und 7 des rohrförmigen Innenzylinders 2 verläuft.

Das Arbeitsende 5 des rohrförmigen Innenzylinders 2 steht gegenüber dem Arbeitsende 18 des Außenzylinders 3 ein Stück vor, so daß die Spitzen 9 des rohrförmigen Innenzylinders 2 den aufzuwickelnden Draht als erste ergreifen und in den Zwischenraum 29 zwischen den beiden Zylindern 2 und 3 hineinziehen. Das Auswerfen des aufgewickelten Drahtes erfolgt dadurch, daß der rohrförmige Innenzylinder 2 gegenläufig gedreht wird, wodurch der entstandene Drahtwickel praktisch aus dem Zwischenraum 29 herausgeschraubt wird. Zur Unterstützung des Ausstoßens ist in den Zwischenraum 29 ein Auswerfer 30 vorgesehen. Dieser besteht aus einem axial verschieblichen Ring 31, der den gesamten Querschnitt des Zwischenraumes 29 zwischen der Außenseite des rohrförmigen Innenzylinders 2 und der Innenseite des Außenzylinders 3 ausfüllt und bis hin zum Arbeitsende 5 des rohrförmigen Innenzylinders 2 verschoben werden kann. Der Ring 31 sitzt dabei an einem in der Stützhülse 20 axial verschieblich geführten Führungrohr 32, das mit Hilfe einer Kraftbetätigungseinrichtung, beispielsweise eines Pneumatik- oder Hydraulik-zylinders 33, verschoben werden kann. Der Zylinder 33, der an der Stirnplatte 21 des Gestells 22 befestigt ist, überträgt eine Kraft auf eine übertragungsgabel 34, die über ein Gelenk 35 mit dem oberen Ende der Stirnplatte 21 verbunden ist und dessen Schenkel 36 und 37 um die Stützhülse herumgreifen. An dem Führungsrohr 32, welches den Auswerfer 30 trägt, sind zwei seitliche, durch in der Stützhülse 20 vorgesehene Längsschlitze 38 hindurchgreifende Stifte 39 befestigt, die durch in den Schenkeln 36 und 37 der Übertragungsgabel 34 vorgesehene Langlöcher 40 hindurchgreifen. Durch Verschiebung der Hubstange 41 des Zylinders 33 wird die Übertragungsgabel 34 um ihr Gelenk 35 verschwenkt, wodurch das mit dem Auswerfer 30 versehene Rohr 32 in axialer Richtung mitgenommen wird.

Die Funktionsweise des Wickelkopfes ist wie folgt:

Zunächst wird der gesamte Wickelkopf 1 quer zu dem zu durchtrennenden Draht 42 des Ballens 43 verschoben. Mit Hilfe eines Drahtsuchers, beispielsweise eines induktiv arbeitenden Nährungschalters, wird der Draht aufgespürt und der Wickelkopf arretiert, sobald sich das Arbeitsende 5 des rohrförmigen Innenzylinders 2 über dem Draht befindet. Der Motor 4 wird dabei so eingestellt, daß die einander gegenüberliegenden Spitzen 9 des rohrförmigen Innenzylinders zu beiden Seiten des Drahtes 42 zu liegen kommen. Dann wird der gesamte Wickelkopf 1 gegen den Ballen 43 gefahren, wobei sich die Spitzen 9 des rohrförmigen Innenzylinders 2 ein Stück in den Ballen 43 hineindrücken. Dann wird der rohrförmigen Innenzylinder 2 in Drehung versetzt, wobei die Spitzen 9 den Draht 42 ergreifen und über die Schlitze 6 und 7 in den Zwischenraum 29 zwischen dem Außenzylinder 3 und dem rohrförmigen Innenzylinder 2 hineinziehen. Die Schlitze 23 und 24 des Außenzylinders 3 dienen dabei zum Führen der in dem Zwischenraum 29 einlaufenden Drahtenden.

Wenn das Drahtstück 42 ganz aufgespult ist, wird der rohrförmige Zylinder 2 in entgegengesetzter Richtung gedreht, wodurch der entstandene Wickel aus dem Wickelkopf herausgeschraubt wird. Zuvor wird entweder der Wickelkopf 1 von dem Ballen 43 zurückgefahren oder der Ballen 43 weitertransportiert, so daß der Drahtwickel aus dem Wickelkopf 1 in einen in der Zeichnung nicht dargestellten Auffangbehälter fallen kann. Der Auswerfvorgang kann durch Betätigung des Kraftzylinders 33 noch unterstützt werden, wodurch der Auswerfer in Richtung auf die Arbeitsenden drückt und den Wickel gegebenenfalls aus dem Zwischenraum 29 hinausschiebt.

## Patentansprüche

1. Wickelkopf, insbesondere zum Entdrahten von Ballen in Verbindung mit einer Schneidvorrichtung, bestehend aus einem zylindrischen Drahtaufnahmeteil, das an seinem Arbeitsende einen Aufnahmeschlitz zum Ergreifen des Drahtes aufweist und zwischen zwei Drahtführungsschlitzen angeordnet ist, sowie einer Einrichtung zum axialen Abschieben des aufgewickelten Drahtes vom Drahtaufnahmeteil, dadurch gekennzeichnet, daß das Drahtaufnahmeteil ein rohrförmiger Innenzylinder (2) ist, daß die am Arbeitsende (5) des Drahtaufnahmeteils vorgesehene Drahtaufnahmeöffnung durch mindestens zwei vom Arbeitsende (5) des rohrförmigen Innenzylinders (2) ausgehende schraubenlinienförmige, die Zylinderwand durchdringende Schlitze (6, 7) gebildet ist, daß der rohrförmige Innenzylinder (2) in einem Abstand von einem Außenzylinder (3) umgeben ist, der mindestens zwei ebenfalls von seinem Arbeitsende (18) ausgehende schraubenlinienförmige, gegenläufig zu den Schlitzen (6, 7) des rohrförmigen Innenzylinders (2) verlaufende Schlitze (23, 24) aufweist, und daß die beiden Zylinder (2, 3) relativ zueinander drehbar sind.

2. Wickelkopf nach Anspruch 1, dadurch gekennzeichnet, daß die Zylinder (2, 3) achsparallel zueinander angeordnet sind.

3. Wickelkopf nach Anspruch 1 oder 2, dadurch gekennzeichnet, daß der Außenzylinder (3) feststeht, während der rohrförmige innenzyiinder (2) in beiden Richtungen drehbar ist.

4. Wickelkopf nach Anspruch 3, dadurch gekennzeichnet, daß der rohrförmige Innenzylinder (2) von einem Motor antreibbar ist und daß der Motor (4) derart einstellbar ist, daß seine Welle (11) im Stillstand eine bestimmte Stellung relativ zu dem aufzunehmenden Draht (42) einnimmt.

5. Wickelkopf nach einem der Ansprüche 1 bis 4, dadurch gekennzeichnet, daß das Arbeitsende (5) des rohrförmigen Innenzylinders (2) ein Stück über das Arbeitsende (18) des Außenzylinders (3) hinaus vorsteht.

6. Wickelkopf nach einem der Ansprüche 1 bis 5, dadurch gekennzeichnet, daß sich die Schlitze (6, 7) des rohrförmigen Innenzylinders (2) weiter nach hinten vom Arbeitsende (5) weg erstrecken als die des Außenzylinders (3).

7. Wickelkopf nach einem der Ansprüche 1 bis 6, dadurch gekennzeichnet, daß jeder Zylinder (2, 3) zwei Schlitze (6, 7; 23, 24) aufweist, die in einem Winkel von etwa 30 bis 50° zur jeweiligen Zylinderachse geneigt sind und daß die Schlitze (6, 7; 23, 24) zu den Arbeitsenden (5, 18) der Zylinder (2, 3) hin erweitert sind.

8. Wickelkopf nach Anspruch 7, dadurch gekennzeichnet, daß die Erweiterungen (8,25) der Schlitze (6, 7 bzw. 23, 24) einseitig auf den stumpfen Seiten ausgebildet sind, die den am stirnseitigen Zylinderende vorgesehenen Spitzen (9 bzw. 26) gegenüberliegen und sich bis nahe zu den stirnseitigen Spitzen des folgenden Schlitzes erstrecken.

9. Wickelkopf nach einem der Ansprüche 1 bis 8, dadurch gekennzeichnet, daß der rohrförmige Innenzylinder (2) exzentrisch in dem Außenzylinder (3) angeordnet ist.

10. Wickelkopf nach einem der Ansprüche 1 bis 9, dadurch gekennzeichnet, daß in dem Zwischenraum (29) zwischen der Außenfläche . des rohrförmigen Innenzylinders (2) und der Innenfläche des Außenzylinders (3) ein Auswerfer (30) angeordnet ist.

11. Wickelkopf nach Anspruch 10, dadurch gekennzeichnet, daß der Auswerfer (30) ein den Zwischenraum (29) zwischen den beiden Zylindern (2, 3) ausfüllender Ring (31) ist, der relativ zu den Zylindern in Axialrichtung verschieblich ist.

12. Wickelkopf nach einem der Ansprüche 1 bis 11, dadurch gekennzeichnet, daß er in Querrichtung zu den aufzunehmenden Drähten (42) verfahrbar und in axialer Richtung verschiebbar ist und daß er einen automatisch arbeitenden Drahtsucher aufweist, der die Querverschiebung des Wickelkopfes (1) unterbricht, sobald er sich über dem Draht (42) befindet.

## Revendications

1. Tête d'enroulement, destinée en particulier à l'extraction de fils métalliques à partir de balles en combinaison avec un dispositif de coupe, comprenant un élément cylindrique capteur de fil qui comporte à son extrémité active une fente captrice pour saisir le fil et qui est disposé entre deux fentes de guidage du fil, ainsi qu'un dispositif pour l'expulsion axiale du fil enroulé à partir de cet élément capteur de fil, caractérisée en ce que l'élément capteur de fil est un cylindre intérieur tubulaire (2), en ce que l'ouverture captrice de fil prévue à l'extrémité active (5) de l'élément capteur de fil est formée par au moins deux fentes hélicoïdales (6, 7) qui traversent de part en part la paroi du cylindre intérieur tubulaire (2) et partent de l'extrémité active (5) de celui-ci, en ce que le cylindre intérieur tubulaire (2) est entouré à distance par un cylindre extérieur (3) qui présente au moins deux fentes hélicoïdales (23, 24), partant également de son extrémité active (18) et s'étendant dans le sens opposé à celui des fentes (6, 7) du cylindre intérieur tubulaire (2), et en ce que les deux cylindres (2, 3) peuvent tourner l'un par rapport à l'autre.

2. Tête d'enroulement selon la revendication 1, caractérisée en ce que les cylindres (2, 3) sont disposés avec leurs axes parallèles l'un à l'autre.

3. Tête d'enroulement selon la revendication 1 ou 2, caractérisée en ce que le cylindre extérieur (3) est fixe, tandis que le cylindre intérieur tubulaire (2) peut tourner dans les deux sens.

4. Tête d'enroulement selon la revendication 3, caractérisée en ce que le cylindre intérieur tubulaire (2) peut être entraîné par un moteur et en ce que le moteur (4) est réglable de telle manière que son arbre (11) prenne à l'arrêt une position déterminée par rapport au fil (42) à saisir.

5. Tête d'enroulement selon l'une quelconque des revendications 1 à 4, caractérisée en ce que l'extrémité active (5) du cylindre intérieur tubulaire (2) fait un peu saillie sur l'extrémité active (18) du cylindre extérieur (3).

6. Tête d'enroulement selon l'une quelconque des revendications 1 à 5, caractérisé en ce que les fentes (6, 7) du cylindre intérieur tubulaire

(2) s'étendent plus loin vers l'arrière, à partir de l'extrémité active (5), que celles du cylindre extérieur (3).

7. Tête d'enrolement selon l'une quelconque des revendications 1 à 6, caractérisée en ce que chaque cylindre (2, 3) présente deux fentes (6, 7; 23, 24) qui sont inclinées d'un angle de 30 à 50° environ par rapport à l'axe due cylindre respectif, et en ce que les fentes (6, 7; 23, 24) s'élargissent vers les extrémités actives (5, 18) des cylindres (2, 3).

8. Tête d'enroulement selon la revendication 7, caractérisée en ce que les élargissements (8, 25) des fentes (6, 7; 23, 24) sont formés unilatéralement sur les côtés obtus qui sont situés vis-à-vis des pointes (9, 26) prévues aux extrémités des cylindres du côté frontal, et en ce qu'ils s'étendent jusqu'à proximité de la pointe frontale de la fente suivante.

9. Tête d'enroulement selon l'une quelconque des revendications 1 à 8, caractérisée en ce que le cylindre intérieur tubulaire (2) est en position excentrée dans le cylindre extérieur (3).

10. Tête d'enroulement selon l'une quelconque des revendications 1 à 9, caractérisée en ce qu'un éjecteur (30) est disposé dans l'intervalle (29) entre la surface externe du cylindre intérieur tubulaire (2) et la surface interne du cylindre extérieur (3).

11. Tête d'enroulement selon la revendication 10, caractérisée en ce que l'éjecteur (30) est une bague (31) qui remplit l'intervalle (29) entre les deux cylindres (2, 3) et qui est mobile en direction axiale par rapport aux cylindres.

12. Tête d'enroulement selon l'une quelconque des revendications 1 à 11, caractérisée en ce qu'elle est déplaçable en direction transversale par rapport aux fils (42) à saisir et est mobile en direction axiale, et en ce qu'elle comporte un détecteur de fil à fonctionnement automatique qui interrompt le déplacement transversal de la tête d'enroulement (1) dès qu'il se trouve au-dessus du fil (42).

## Claims

1. Wind-up head, in particular for unwiring bales in conjunction with a cutting apparatus, comprising a cylindrical wire receiving portion which has at its work end a receiving slit for gripping the wire and is arranged between two wire guide slits, as well as means for axially shifting the wound-up wire off the wire receiving portion, characterized in that the wire receiving portion is a tubular internal cylinder (2), that the wire receiving opening provided at the work end (5) of the wire receiving portion is defined by at least two helical slits (6, 7) penetrating the cylinder wall and starting from the work end (5) of the tubular internal cylinder (2), that the tubular internal cylinder (2) is surrounded at a distance by an external cylinder (3) which has at least two helical slits likewise starting from its work end (18) and extending at an opposite hand to the slits of the tubular internal hollow cylinder, and that the two cylinders (2, 3) are rotatable relative to one another.

2. Wind-up head as set forth in claim 1, characterized in that the cylinders (2, 3) are arranged axially parallel to one another.

3. Wind-up head as set forth in claim 1 or 2, characterized in that the external cylinder (3) is stationary, while the tubular internal cylinder (2) is rotatable in both directions.

4. Wind-up head as set forth in claim 3, characterized in that the tubular internal cylinder (2) is drivable by a motor (4) and that the motor (4) is adjustable such that its shaft (11) during standstill assumes a predetermined position relative to the wire (42) to be received.

5. Wind-up head as set forth in one of claims 1 to 4, characterized in that the work end (5) of the tubular internal cylinder (2) projects a distance beyond the work end (18) of the external cylinder (3).

6. Wind-up head as set forth in one of claims 1 to 5, characterized in that the slits (6, 7) of the tubular internal cylinder (2) extend further rearwardly from the work end (5) than those of the external cylinder (3) do.

7. Wind-up head as set forth in one of claims 1 to 6, characterized in that each cylinder (2, 3) has two slits (6, 7; 23, 24) which are inclined at an angle of about 30 to 50° relative to the respective cylinder axis and that the slits (6, 7; 23, 24) flare toward the work ends (5, 18) of the cylinders (2, 3).

8. Wind-up head as set forth in claim 7, characterized in that the enlargements (8, 25) of the slits (6, 7 or 23, 24 resp.) are formed unilaterally at the blunt sides which oppose the points (9 or 26 resp.) provided at the facial cylinder end and extend short of the facial points of the adjacent slit.

9. Wind-up head as set forth in one of claims 1 to 8, characterized in that the tubular internal cylinder (2) is arranged eccentrically in the external cylinder (3).

10. Wind-up head as set forth in one of claims 1 to 9, characterized in that an ejector (30) is arranged in the interspace (29) between the external surface of the tubular internal cylinder (2) and the internal surface of the external cylinder (3).

11. Wind-up head as set forth in claim 10, characterized in that the ejector (30) is an annulus (31) filling the interspace (29) between the two cylinders (2, 3) said annulus being shiftable relative to the cylinders in axial direction.

12. Wind-up head as set forth in one of claims 1 to 11, characterized in that it is movable in direction transverse of the wires (42) to be received and is shiftable in axial direction and that it has an automatically operating wire detector which interrupts the transverse shifting of the wind-up head (1) as soon as it is positioned above the wire (42).
